# EUROPÄISCHE PATENTSCHRIFT

(11) **EP 2 288 762 B1**
(45) Veröffentlichungstag und Bekanntmachung des Hinweises auf die Patenterteilung: **13.09.2017**
(21) Anmeldenummer: 09730170.9
(22) Anmeldetag: 01.04.2009
(51) Int. Cl.: E03D 5/10, E03D 1/14

(54) **MEHRMENGENSPÜLSYSTEM-TOILETTE**
MULTI-AMOUNT FLUSHING SYSTEM TOILET
TOILETTES COMPORTANT UN SYSTÈME DE CHASSE À QUANTITÉS MULTIPLES

(30) Priorität: 10.04.2008 CH 556082008; 10.04.2008 US 43782 P
(43) Veröffentlichungstag der Anmeldung: 02.03.2011
(73) Patentinhaber: Oblamatik AG, 7000 Chur (CH)
(72) Erfinder: Lang, Edo, 7000 Chur (CH); Obrist, Roland, 7412 Scharans (CH)
(74) Vertreter: OK pat AG
(86) Internationale Anmeldenummer: PCT/EP2009/053868
(87) Internationale Veröffentlichungsnummer: WO 2009/124866

(56) Entgegenhaltungen:
- WO-A-01/16435
- JP-A- 11 140 940

## Beschreibung

Diese Patentanmeldung beansprucht die Priorität der Schweizer Patentanmeldung Nr. CH 00556/08 vom 10. April 2008 und der US Provisional Application Nr. 61/043,782 vom 10. April 2008.

Erfindung betrifft gemäss dem Oberbegriff des unabhängigen Anspruchs 1 eine Mehrmengenspülsystem-Toilette. Diese Toilette umfasst eine Toilettenschüssel mit einem zumindest teilweise mit Wasser gefüllten Auffangbecken, das mit einem Ablaufrohr verbunden oder verbindbar ist. Die Toilette umfasst zudem eine Spülleitung, die an der Toilettenschüssel angeschlossen ist, eine Benutzerbetätigung und eine mit der Benutzerbetätigung gekoppelte Spülvorgangauslösung.

Toiletten mit Zweimengen-Spültechnik und Toiletten, in welchen mit zwei oder mehr als zwei unterschiedlichen Spülvolumina Fäkalien und/oder Urin weggespült werden können, werden im Zusammenhang mit der vorliegenden Erfindung Mehrmengenspülsystem-Toiletten genannt. Toiletten mit Zweimengen-Spültechnik sind heute in Privathaushalten und öffentlichen Installationen - insbesondere in Zentraleuropa - weit verbreitet.

Bei Toiletten mit Zweimengen-Spültechnik kann der Benützer beim Auslösen des Spülvorgangs durch die Wahl einer grossen oder kleinen Spülmenge den Wasserverbrauch dem effektiven Spülbedarf anpassen. Durch die Wahl einer kleinen Spülmenge bei geringem Spülbedarf resultiert ein erheblich geringerer Wasserverbrauch, als bei Toiletten mit Einmengen-Spültechnik, welche in jedem Fall mit der vollen (meist doppelten) Spülmenge gespült werden. Die Wasser-Einsparung bei solchen Zweimengen-Spülsystemen ist jedoch direkt vom Verhalten des Benützers abhängig: Wenn der Benützer die Spülmenge nicht entsprechend dem aktuellen Spülbedarf wählt, sondern zum Beispiel immer die grosse Spülmenge verwendet, so ergibt sich keinerlei Wasser-Einsparung.

Toilettenspülsysteme, bei welchen der Spülvorgang nicht durch eine direkt mechanisch gekoppelt Bewegung von der Betätigung des Benutzers abgeleitet wird, sind ebenfalls bekannt. In diesen Systemen wird der eigentliche Spülvorgang (Öffnen und Schiiessen eines Ventils) mittels eines elektrischen, pneumatischen, hydraulischen oder kombinierten Stellers ausgelöst. Die Betätigung des Benutzers wird meist durch einen Schalter oder Sensor aufgenommen und als elektrisches Signal an das Spülsystem übermittelt.

Aus dem Stand der Technik sind zudem Wasser sparende Systeme bekannt, welche die Gebrauchsdauer der Toilette durch eine Person feststellen und automatisch eine dem Gebrauch entsprechende Menge an Spülwasser verwenden:
Die Publikation WO 2004/097123 A1 offenbart ein System, bei welchem ein Gebrauchssensor im Toilettendeckel montiert ist, der mittels Radiowellen oder Infrarotstrahlen das Öffnen des Toilettendeckels und damit die Anwesenheit einer Person detektiert. An Hand einer Gebrauchsdauer von beispielsweise mehr oder weniger als eine Minute schliesst das System auf das Vorliegen von Stuhl oder Urin in der Toilettenschüssel und löst entsprechend eine grosse oder kleine Spülung aus.

Die Publikation US 2005/0028260 A1 offenbart das Feststellen einer anwesenden bzw. die Toilette benützenden Person mittels eines Infrarotmessfeldes. Erstreckt sich die Anwesenheit einer Person auf mehr als beispielsweise 10 Sekunden, wird auf eine tatsächliche Benützung geschlossen und optional eine Vorspülung ausgelöst. An Hand der tatsächlichen Gebrauchsdauer von beispielsweise mehr oder weniger als eine Minute wird auf das Vorliegen von Stuhl oder Urin in der Toilettenschüssel geschlossen und entsprechend eine grosse oder kleine Spülung ausgelöst.

Aus der Patentanmeldung JP 11 140 940 sind ebenfalls Wasser sparende Spülsysteme für Toiletten bekannt. Bei solchen Toiletten ist ein teilweise mit Wasser gefülltes Auffangbecken mit einem Ablaufrohr verbunden. Eine Spülleitung ist über ein Fluss-Steuerventil an der Auffangschüssel angeschlossen. Ein Drucksensor detektiert das Muster von Druckänderungen, die auf Veränderungen des Wasserstandes im Auffangbecken basieren. Die Toilette umfasst zudem eine Kontrollvorrichtung zum Steuern der Öffnung des Fluss-Steuerventils in Abhängigkeit vom Muster der Druckänderungen durch Veränderungen des Wasserstandes im Auffangbecken, so wie diese durch den Drucksensor detektiert werden. Die Kontrollvorrichtung hat eine Entscheidungseinrichtung, die entsprechend dem Ausgangssignal des Drucksensors auf Stuhl oder Urin entscheidet. Das Fluss-Steuerventil wird gemäss dieser Entscheidung geöffnet und die Toilettenschüssel wird entsprechend der Menge Stuhl oder Urin mit Spülwasser versorgt. Es wird ein System ohne Spülauslöse-Knopf oder -Hebel und auch ein System mit einer Benutzerbetätigung sowie eine mit dieser Benutzerbetätigung gekoppelte Spülvorgangauslösung offenbart.

Die Aufgabe der vorliegenden Erfindung besteht darin, eine alternative Mehrmengenspülsystem-Toilette bzw. ein Verfahren zum Entscheiden der Spülwassermenge in einer Mehrmengenspülsystem-Toilette vorzuschlagen, die bzw. das dem Anwender die Entscheidung abnimmt, welche Spülwassermenge er wählen soll.

Erfindungsgemäss wird diese Aufgabe gemäss einem ersten Aspekt mit einer Mehrmengenspülsystem-Toilette mit den Merkmalen des unabhängigen Anspruchs 1 gelöst. Diese Mehrmengenspülsystem-Toilette umfasst:
(a) eine Toilettenschüssel mit einem zumindest teilweise mit Wasser gefüllten Auffangbecken, das mit einem Ablaufrohr verbunden oder verbindbar ist;
(b) eine Spülleitung, die an der Toilettenschüssel angeschlossen ist;
(c) eine Benutzerbetätigung; und
(d) eine mit der Benutzerbetätigung gekoppelte Spülvorgangauslösung.

Die erfindungsgemässe Mehrmengenspülsystem-Toilette ist dadurch gekennzeichnet, dass sie zudem umfasst:
(e) eine im Wasser des Auffangbeckens angeordnete Schalldetektor-Vorrichtung zum Erfassen von hochfrequenten Geräuschen in der Form von Druckschwankungen im Wasser des Auffangbeckens, welche durch in die Toilette eingebrachte Stoffe verursacht werden; und
(f) eine zentrale Prozessoreinheit (CPU), mit welcher die Benutzerbetätigung, die Spülvorgangauslösung und die Schalldetektor-Vorrichtung elektronisch wirkverbunden sind, wobei eine in dieser aktivierte Software die CPU befähigt, von der Schalldetektor-Vorrichtung erzeugte Druckschwankungssignale auszuwerten, um entsprechend dieser Auswertung die Spülvorgangauslösung zum Auslösen einer Spülung zu aktivieren.

Erfindungsgemäss wird diese Aufgabe gemäss einem zweiten Aspekt mit einem Verfahren zum Entscheiden der Spülwassermenge in einer entsprechenden Mehrmengenspülsystem-Toilette mit den Merkmalen des unabhängigen Anspruchs 15 gelöst.

Das erfindungsgemässe Verfahren ist dadurch gekennzeichnet, dass Geräusche in der Form von hochfrequenten Druckschwankungen im Wasser des Auffangbeckens, die durch in die Toilette eingebrachte Stoffe verursacht werden, mit einer im Wasser des Auffangbeckens angeordneten Schalldetektor-Vorrichtung erfasst und in Druckschwankungssignale umgewandelt werden, wonach die von der Schalldetektor-Vorrichtung erzeugten Druckschwankungssignale in einer zentralen Prozessoreinheit (CPU) ausgewertet werden, und wobei die mit der CPU wirkverbundene Spülvorgangauslösung durch die ebenfalls mit der CPU wirkverbundene Benutzerbetätigung zum Auslösen einer Spülung aktiviert wird, wodurch eine in dieser aktivierte Software die CPU befähigt, ein entsprechend dieser Auswertung ausgewähltes Spülvolumen freizugeben. Weitere zusätzliche und erfinderische Merkmale ergeben sich aus den abhängigen Ansprüchen und deren Kombinationen.

Erfindungsgemäss wurde erkannt, dass es bei Zweimengen- oder Mehrmengen-Spülsystemen, ohne direkte mechanische Kopplung zwischen der Betätigung des Benützers und der Auslösung des Spülvorgangs möglich ist, die Wahl der richtigen Spülmenge auf Grund anderer Informationen als der Eingabe des Benützers zu treffen. Durch eine geeignete Detektion der vorgängigen Benützung wird die erforderliche Spülmenge festgelegt. Der Benützer gibt beispielsweise mit seiner Betätigung nur noch das Startsignal für einen nachfolgenden Spülvorgang. Somit ist gewährleistet, dass die Spülmenge in jedem Fall dem aktuellen Spülbedarf entspricht und dadurch die Wasser-Einsparung maximal ausfällt.

Die tatsächlich erforderliche Spülmenge hängt in erster Linie von der Menge und der Dichte der bei der Benützung der Toilette angefallenen Stoffe ab, welche mit der Spülung entfernt werden sollen: Je grösser die Menge an Stoffen hoher Dichte, umso grösser ist die erforderliche Spülmenge. Stoffe unterschiedlicher Grösse und Dichte lösen beim Auftreffen auf der Oberfläche des Wassers in der Toilettenschüssel unterschiedliche Geräusche in der Form von hochfrequenten Druckschwankungen im Wasser aus. Auch beim Eintauchen in das Wasser in der Toilettenschüssel lösen Stoffe unterschiedlicher Grösse und Dichte unterschiedliche hochfrequente Druckschwankungen aus.

Die Druckschwankungen beim Auftreffen auf der Oberfläche des Wassers in der Toilettenschüssel und beim Eintauchen im Wasser in der Toilettenschüssel unterscheiden sich sowohl in der Frequenz, als auch im Verlauf der Amplitude über der Zeit. Diese Geräusche in der Form von hochfrequenten Druckschwankungen pflanzen sich im Wasser fort und können an beliebiger Stelle innerhalb des Wassers in der Toilettenschüssel mit einem geeigneten Messaufnehmer, einem Schalldetektor erfasst werden.

Vorteile der erfindungsgemässen Mehrmengenspülsystem-Toilette umfassen:
- Die Messung der Geräusche in der Form von hochfrequenten Druckschwankungen im Wasser des Siphons ist sehr empfindlich und erlaubt das klare und unmittelbare Trennen bzw. Unterscheiden des Einbringens von Feststoffen 22, wie Stuhl und dergleichen oder Flüssigkeiten 21, wie Urin und dergleichen in die Toilette.
- Jede Benützung einer erfindungsgemässen Mehrmengenspülsystem-Toilette wird sofort erkannt, sei die eingebrachte Menge auch noch so klein.
- Die Messung der Geräusche in der Form von hochfrequenten Druckschwankungen ist extrem unempfindlich gegen äussere Störeinflüsse, wie Lärm, hochfrequente Strahlung, Infrarotstrahlung und elektromagnetische Felder.
- Durch Störquellen, wie z.B. Niveauänderungen des Siphonpegels wegen eines plötzlichen Unterdrucks im Fallrohr (z.B. wegen eines Spülvorgangs in der unmittelbaren Nachbarschaft) oder eines momentanen Überdrucks im Raum (z.B. wegen eines Windstosses) hervorgerufene Signale können einfach von der zentralen Prozessoreinheit (CPU) mittels Bandpassfilterung unterdrückt werden.
- Die bevorzugt unsichtbare Anordnung der Schalldetektor-Vorrichtung macht die Mehrmengenspülsystem-Toilette unattraktiv für Vandalen.
- Die bevorzugt in einem Bereich des Siphons mit sehr geringer örtlicher Strömung angeordnete Schalldetektor-Vorrichtung ist wenig anfällig für Verschmutzung.
- Beim Erkennen von Feststoffen (ev. auch in Abhängigkeit von deren Grösse) kann automatisch ein Ventilator aktiviert werden.

Die erfindungsgemässe Mehrmengenspülsystem-Toilette soll nun an Hand von beispielhaften, den Umfang der vorliegenden Erfindung nicht einschränkenden, schematischen Zeichnungen näher erläutert werden. Dabei zeigt:
- Fig. 1: Einen Vertikalschnitt durch eine erfindungsgemässe Mehrmengenspülsystem-Toilette;
- Fig. 2: Frontalansichten der Mehrmengenspülsystem-Toilette von Figur 1, wobei:
Fig. 2A eine gemäss einer ersten Ausführungsform platzierte und ausgebildete Schalldetektor-Vorrichtung zeigt; und
Fig. 2B eine gemäss einer zweiten Ausführungsform platzierte und ausgebildete Schalldetektor-Vorrichtung zeigt;
- Fig.3: Eine schematische Darstellung einer Schallmessung.

Die Figur 1 zeigt eine Mehrmengenspülsystem-Toilette 1, die eine Toilettenschüssel 2 mit einem zumindest teilweise mit Wasser 3 gefüllten Auffangbecken 4 umfasst. Gemäss der hier gezeigten Ausführungsform ist das Auffangbecken 4 mit einem Ablaufrohr 6 verbunden.

Abweichend von dieser Darstellung sind aber auch Toiletten (z.B. der Firma NATIONAL, einer Tochterfirma von MATSUSHITA) bekannt, bei denen das Auffangbecken 4 mit einem Ablaufrohr 6 verbindbar ausgestaltet ist, indem dieses Auffangbecken 4 nach dem erfolgten Eintrag von Feststoffen 22 und/oder Flüssigkeiten 21 abgekippt und erst dann mit einem Siphon oder mit einem Ablaufrohr verbunden wird (nicht gezeigt). Auch für solche Toiletten eignet sich das erfindungsgemässe Verfahren zum Entscheiden der Spülwassermenge.

Die hier gezeigte Mehrmengenspülsystem-Toilette 1 umfasst eine Spülleitung 8, die an der Toilettenschüssel 2 angeschlossen ist. Zusätzlich zu vor allem aus den USA bekannten Spültoiletten, die üblicherweise keinen Behälter zum Aufbewahren des Spülwassers aufweisen, umfasst diese Mehrmengenspülsystem-Toilette 1 vorzugsweise ein Spülwasserreservoir 7, das über die Spülleitung 8 an der Toilettenschüssel 2 angeschlossen ist.

Die hier gezeigte Mehrmengenspülsystem-Toilette 1 umfasst zudem eine Benutzerbetätigung 9 und eine mit der Benutzerbetätigung 9 gekoppelte Spülvorgangauslösung 10.

Die erfindungsgemässe Mehrmengenspülsystem-Toilette 1 umfasst zudem eine im Wasser 3 des Auffangbeckens 4 angeordnete Schalldetektor-Vorrichtung 11 zum Erkennen von durch in die Toilette eingebrachte Stoffe verursachte Geräusche in der Form von hochfrequenten Druckschwankungen (typischerweise mit einer Frequenz zwischen 1 und 20'000 Hz) im Wasser 3 dieses Auffangbeckens 4 und eine zentrale Prozessoreinheit (CPU) 12, mit welcher die Benutzerbetätigung 9, die Spülvorgangauslösung 10 und die Schalldetektor-Vorrichtung 11 elektronisch wirkverbunden sind, wobei eine in dieser aktivierte Software die CPU 12 befähigt, von der Schalldetektor-Vorrichtung 11 erzeugte Druckschwankungssignale auszuwerten, um entsprechend dieser Auswertung die Spülvorgangauslösung 10 zum Auslösen einer Spülung zu aktivieren.

Vorzugsweise ist das Auffangbecken 4 der erfindungsgemässen Mehrmengenspülsystem-Toilette 1 als Teil eines Siphons 5 ausgebildet. Speziell bevorzugt wird dazu ein Siphon, der ein vorderes Wasserbecken 4' und ein hinteres Wasserbecken 4" umfasst, wobei besonders bevorzugt ist, dass der Siphon 5 eine das vordere Wasserbecken 4' von dem hinteren Wasserbecken 4" oberflächlich trennende Tauchvorrichtung 13 umfasst und die Schalldetektor-Vorrichtung 11 ausserhalb eines einsehbaren Bereichs 14 im hinteren Wasserbecken 4" angeordnet ist.

Bei der hier dargestellten Mehrmengenspülsystem-Toilette 1 ist die Tauchvorrichtung 13 als Tauchwand mit einer konstant mit Wasser 3 bedeckten Unterkante 15 ausgebildet. In einem solchen Fall wird ganz speziell bevorzugt, die Schalldetektor-Vorrichtung 11 nahe dieser Unterkante 15, vorzugsweise knapp unterhalb dieser Unterkante 15, im hinteren Wasserbecken 4" anzuordnen. Eine derart angeordnete Schalldetektor-Vorrichtung 11 kann von Benutzern nicht gesehen werden und ist deshalb gegenüber Vandalenangriffen relativ sicher. Sollte der Siphon 5 - abweichend von der in der Fig. 1 dargestellten Toilette - eine rohrförmige Ausbildung haben, so dass das hintere Wasserbecken 4" durch einen Tauchbogen vom vorderen Wasserbecken 4' oberflächlich getrennt ist (nicht gezeigt), wäre vorzugsweise die Schalldetektor-Vorrichtung 11 entsprechend unsichtbar anzuordnen. Speziell bevorzugt wird in jedem Fall, das die Schalldetektor-Vorrichtung 11 möglichst weit weg vom Boden des Siphons angeordnet ist, weil dieser Siphonboden am ehesten zu Verschmutzung neigt. Eine grössere Distanzierung vom Siphonboden verringert deshalb die Gefahr des Verschmutzens der Schalldetektor-Vorrichtung 11.

Vorzugsweise umfasst die erfindungsgemässe Mehrmengenspülsystem-Toilette 1 eine Schalldetektor-Vorrichtung 11 mit einem Schallsensor 16, der in einer Öffnung 17 der Toilettenschüssel 2 und in direktem Kontakt mit dem Wasser 3 des Auffangbeckens 4 angeordnet ist. Alternativ dazu wird eine Mehrmengenspülsystem-Toilette 1 bevorzugt, deren Schalldetektor-Vorrichtung 11 einen Schallsensor 16 umfasst, der in einem teilweise mit Luft 18 gefüllten Rohr 19, das an eine Öffnung 17 in der Toilettenschüssel 2 anschliesst, platziert ist und das in indirektem Kontakt mit dem Wasser 3 des Auffangbeckens 4 angeordnet ist.

Die CPU 12 der Mehrmengenspülsystem-Toilette 1 ist vorzugsweise an einer elektrischen Stromversorgung angeschlossen, die ausgewählt ist aus einer Gruppe, die ein Netz, eine Batterie, einen Akkumulator, einen Kondensator, einen durch das Nachfüllen des Spülwasserreservoirs 7 angetrieben Generator und eine beliebige Kombination dieser Elemente umfasst.

Die Benutzerbetätigung 9 der Mehrmengenspülsystem-Toilette 1 kann als Anwesenheitssensor mit einem Detektorfeld ausgebildet sein, wobei die in der CPU 12 aktivierte Software diese Benutzerbetätigung 9 befähigt, die Spülvorgangauslösung 10 zum Auslösen einer Spülung zu aktivieren, nachdem der Benutzer das Detektorfeld verlassen hat. Dieser Anwesenheitssensor kann als kapazitiver Sensor in der Toilette (bevorzugt in der Sitzgegend oder unter der Sitzbrille), in oder am Spülwasserreservoir 7, am Boden (vorzugsweise vor der Toilette) oder an der Wand neben oder hinter der Toilette ausgeführt sein. Alternative Sensoren umfassen optische, mechanische, pneumatische und hydraulische Sensoren, die entsprechend ihrer speziellen Eignung an einem oder mehreren der eben genannten Orte angebracht sein können. Speziell bevorzugt sind Taster bzw. Sensoren die berührungslos aktiviert werden können, wie z.B. kapazitive Sensoren oder Lichtschranken (z.B. mit sichtbarem oder Infrarotlicht). Eine Benutzerbetätigung 9 als Kombination eines Anwesenheitssensors und eines Tasters wird ebenfalls bevorzugt verwendet.

Die Figur 2 zeigt Frontalansichten der Mehrmengenspülsystem-Toilette 1 von Figur 1, wobei die Figur 2A eine gemäss einer ersten Ausführungsform platzierte und ausgebildete Schalldetektor-Vorrichtung 11 zeigt. Diese Schalldetektor-Vorrichtung 11 ist dadurch gekennzeichnet, dass sie einen Schallsensor 16 umfasst, der in einer Öffnung 17 der Toilettenschüssel 2 und in direktem Kontakt mit dem Wasser 3 des Auffangbeckens 4 angeordnet ist. Dieses Auffangbecken 4 ist hier als Teil eines Siphons 5 ausgebildet, welcher ein vorderes Wasserbecken 4' und ein hinteres Wasserbecken 4" umfasst (vgl. Fig. 1). Dieser Siphon 5 umfasst eine das vordere Wasserbecken 4' von dem hinteren Wasserbecken 4" oberflächlich trennende Tauchvorrichtung 13, die hier als Tauchwand mit einer Unterkante 15 eingezeichnet ist. Die Schalldetektor-Vorrichtung 11 ist hier ausserhalb eines einsehbaren Bereichs 14 (vgl. Fig. 1) im hinteren Wasserbecken 4" angeordnet.

Der Schallsensor 16 dieser Schalldetektor-Vorrichtung 11 ist ein Schwingungsaufnehmer von praktisch beliebiger Ausführung. Für die beim Einbringen von Feststoffen 22 und/oder Flüssigkeiten 21 in ein Wasser enthaltendes Auffangbecken 4 einer Toilette 2 üblicherweise auftretenden Frequenzen und Amplituden sind elektrische Schwingungswandler besonders gut geeignet. Es können an sich bekannte elektrostatische, elektrodynamische, elektromagnetische, piezoelektrische oder piezoresistive Wandler eingesetzt werden. Das Messsignal eines solchen Schallsensors 16 kann unverarbeitet an die CPU weitergegeben werden, es kann aber auch vorgesehen sein, die Messsignale noch im Wandler einer Signalaufbereitung zu unterziehen (z.B. Verstärkung, Filterung, Glättung etc.) und erst das aufbereitete Signal des Schallsensors 16 an die CPU weiterzuleiten.

Es versteht sich von selbst, dass die Öffnung 17 in der Toilettenschüssel mit dem Einsetzen des Schallsensors 16 abgedichtet wird, so dass die Funktionen der Mehrmengenspülsystem-Toilette 1 nicht beeinträchtigt werden. Ebenfalls dargestellt ist ein Spülwasserreservoir 7, das über die Spülleitung 8 (vgl. Fig. 1) an der Toilettenschüssel 2 angeschlossen ist. Wie schematisch dargestellt, ist der Schallsensor 16 mit der CPU 12 und diese mit der Spülvorgangauslösung 10 elektrisch verbunden. Diese Verbindungen können verkabelt aber auch kabellos ausgestaltet sein. Kabellose Verbindungen, die auf der Radiofrequenztechnologie beruhen sind als Alternative zu Kabelverbindungen bevorzugt. Die Spülvorgangauslösung 10 ist elektrisch betätigbar und kann praktisch beliebig ausgebildet sein; in Frage kommen Elektromagnetventile, motorisch angehobene Verschlusstopfen und dergleichen, wie diese aus dem Strand der Technik bekannt sind.

Die Figur 2B zeigt eine gemäss einer zweiten Ausführungsform platzierte und ausgebildete Schalldetektor-Vorrichtung 11. Diese Schalldetektor-Vorrichtung 11 ist dadurch gekennzeichnet, dass sie einen Schallsensor 16 umfasst, der in einem teilweise mit Luft 18 gefüllten Rohr 19, das an eine Öffnung 17 in der Toilettenschüssel 2 anschliesst, platziert und in indirektem Kontakt mit dem Wasser 3 des Auffangbeckens 4 angeordnet ist. In diesem Fall werden Geräusche in der Form von hochfrequenten Druckschwankungen (typischerweise mit einer Frequenz zwischen 1 und 20'000 Hz) im Wasser 3 des Auffangbeckens 4 über die sich im Rohr 19 befindende, kommunizierende Wassersäule und die sich darüber befindende Luftsäule auf den Schallsensor 16 übertragen. Diese im Rohr 19 gefangene Luftsäule wirkt dabei (wegen der geringeren Dichte) als zusätzliches Dämpfungselement, so dass äussere Störeinflüsse das Messsignal des Schallsensors 16 noch weniger beeinträchtigen können.

Vorzugsweise wird die Öffnung 17 in der Toilettenschüssel mit dem Einsetzen des Rohrs 19 abgedichtet und dieses Rohr 19 wird mit dem Einsetzen des Schallsensors 16 an seinem oberen Ende abgedichtet, so dass die Funktionen der Mehrmengenspülsystem-Toilette 1 nicht beeinträchtigt werden.

Die Ausführungen zum Spülwasserreservoir 7 und zu den Verbindungen zwischen der CPU mit dem Schallsensor und/oder der Spülvorgangauslösung 10 gelten auch hier. Speziell bevorzugte Schallsensoren sind piezoelektrische oder piezoresistive Membranen, wobei in einem Prototyp ein Sensor des Typs 40PC001B2A von Honeywell (Honeywell Inc. Freeport, Illinois 61032, USA) eingesetzt wurde. Die Benutzerbetätigung 9 kann wahlweise als Anwesenheitssensor mit einem Detektorfeld ausgebildet sein, wobei der Taster nur zum Auslösen einer Nachspülung verwendbar ist.

Die CPU 12 kann zusätzlich einen Ausgang zum Aktivieren einer Aktion oder eines Geräts zur Luftverbesserung und/oder zur Verbesserung des Wohlbefindens bzw. der Ambiance aufweisen. Beispielsweise ist ein solches Gerät ein Ventilator 20 (vgl. Pfeil in Fig. 1). Dies ist insbesondere dann von Vorteil, wenn der Ventilator 20 nur bei einer Abgabe von Feststoffen (Stuhl) in die Mehrmengenspülsystem-Toilette 1 in Betrieb genommen werden soll, um die dadurch entstehenden Gerüche zu entsorgen. Gleichzeitig mit oder alternativ zu einem Ventilator 20 kann beispielsweise auch ein spezielles Licht, eine spezielle Beleuchtung und/oder ein Musikabspielgerät aktiviert werden. Auch das Abgeben von Duftstoffen mit einem entsprechenden Gerät stellt eine bevorzugte Ergänzung oder Alternative zum Aktivieren eines Ventilators dar, weil damit ebenfalls die Luftqualität im Raum, in welchem sich die erfindungsgemässe Mehrmengenspülsystem-Toilette 1 befindet, verbessert werden kann.

Insbesondere das Auslösen von Zwischenspülungen bei besonders intensivem Gebrauch der Mehrmengenspülsystem-Toilette 1 wird ebenfalls bevorzugt. Zu diesem Zweck kann die in der CPU aktivierte Software die Spülvorgangauslösung 10 aktivieren, nach jedem Eintrag von Feststoffen eine solche Zwischenspülung auszulösen. Das Spülvolumen für die Zwischenspülungen kann frei bestimmt werden und beträgt vorzugsweise 2 Liter oder weniger. Damit wird mit möglichst wenig Wasserverbrauch eine möglichst hohe Raumluftqualität erreicht. Auch in solchen Fällen ist das Aktivieren von Ventilatoren oder Duftstoff abgebenden Vorrichtungen bevorzugt.

Alternativ zum Aktivieren dieser Aktionen bzw. Geräte mit der CPU 12, können solche Aktionen bzw. Geräte auch von der Detektorvorrichtung 11 ausgelöst werden. Zu diesem Zweck ist eine entsprechende Schalldetektor-Vorrichtung 11 vorzugsweise mit einem eigenen Prozessor zum Verarbeiten der vom Schallsensor 16 bereitgestellten Informationen ausgestattet. In solchen Fällen kann die Raumluft bzw. die Ambiance automatisch verbessert werden, wobei diese Verbesserung gemäss den festgestellten, in die Toilette abgegebenen Stoffen erfolgt. Dazu würde es genügen, eine ansonsten konventionelle Toilette mit einer erfindungsgemässen Schalldetektor-Vorrichtung 11 zum Feststellen der Art der in die Toilette abgegeben Stoffe auszurüsten.

Die Figur 3 zeigt eine schematische Darstellung einer Schallmessung, wie sie mittels eines Oszilloskops, an welches ein Schallsensor 16 erfindungsgemäss angeschlossen ist, visualisiert werden kann. Es fällt sofort auf, dass eine Flüssigkeit 21 eine Signalfolge mit geringer Amplitude bewirkt, und dass ein Feststoff 22 ein Einzelsignal mit viel höherer Amplitude auslöst. Somit kann das Einbringen von Flüssigkeiten 21 vom Einbringen von Feststoffen 22 in das Auffangbecken 4 einer Toilettenschüssel 2 eindeutig unterschieden werden. Dies ist auch selbst dann der Fall, wenn das jeweilige Gesamtvolumen identisch ist.

Das erfindungsgemässe Verfahren zum Entscheiden der Spülwassermenge in einer Mehrmengenspülsystem-Toilette 1 umfasst:
- das Erfassen von Geräuschen in der Form von hochfrequenten Druckschwankungen im Wasser 3 des Auffangbeckens 4; welche durch in die Toilette eingebrachte Stoffe verursacht werden;
- das Umwandeln der Druckschwankungssignale in Informationen, die von einer CPU ausgewertet werden können;
- das Auswerten dieser Informationen in einer CPU, an Hand welcher entschieden wird, von welcher Art die in die Toilette eingebrachten Stoffe sind;
- das Aktivieren der Spülvorgangauslösung 10 mit der mit der CPU 12 wirkverbundenen Benutzerbetätigung 9; und
- das Auslösen einer Spülung, deren Volumen der festgestellten Art der in die Toilette eingebrachten Stoffe entspricht.

Diese Aktionen werden vorzugsweise von einer entsprechenden, in der CPU aktivierten Software gesteuert. Vorzugsweise wird das Spülvolumen von der CPU 12 automatisch ausgewählt aus einer Gruppe, die eine grosse, eine mittlere und eine kleine Spülung, vorzugsweise mit einem Volumen von 2 Litern, 4 Litern oder 6 Litern, umfasst. Falls ein(e) Benutzer(in) feststellt, dass eine Nachspülung erforderlich ist, so kann er (oder sie) diese Nachspülung manuell auslösen, wobei das Nachspülvolumen eine grosse, mittlere oder kleine Spülung, vorzugsweise mit einem Volumen von 2 Litern, 4 Litern oder 6 Litern, beträgt, wie diese bereits zur Hauptspülung verwendet wurde. Es kann auch vorgesehen sein, dass das Nachspülvolumen immer gleich ist und 2 Liter, 4 Liter oder 6 Liter beträgt. Alle Volumenangaben sind als Beispiele zu verstehen und können den aktuellen Verhältnissen nach Bedarf angepasst werden.

Beliebige Kombinationen der beschriebenen und in den Figuren gezeigten Merkmale gehören zum Umfang der vorliegenden Erfindung. Die Bezugszeichen in den Figuren nehmen Bezug auf die gleichen Merkmale, auch wenn diese nicht in jedem Fall ausführlich beschrieben sind.

**Bezugszeichen:**

| | | | |
|---|---|---|---|
| 1 | Mehrmengenspülsystem-Toilette | 11 | Schalldetektor-Vorrichtung |
| 2 | Toilettenschüssel | 12 | CPU |
| 3 | Wasser | 13 | Tauchvorrichtung |
| 4 | Auffangbecken | 14 | einsehbarer Bereich |
| 4' | vorderes Wasserbecken | 15 | Unterkante |
| 4" | hinteres Wasserbecken | 16 | Schallsensor |
| 5 | Siphon | 17 | Öffnung in der Toilettenschüssel |
| 6 | Ablaufrohr | 18 | Luft |
| 7 | Spülwasserreservoir | 19 | Rohr |
| 8 | Spülleitung | 20 | Ventilator |
| 9 | Benutzerbetätigung | 21 | Flüssigkeit |
| 10 | Spülvorgangauslösung | 22 | Feststoff |

## Patentansprüche

1. Mehrmengenspülsystem-Toilette (1) umfassend:
(a) eine Toilettenschüssel (2) mit einem zumindest teilweise mit Wasser (3) gefüllten Auffangbecken (4), das mit einem Ablaufrohr (6) verbindbar ist;
(b) eine Spülleitung (8), die an der Toilettenschüssel (2) angeschlossen ist;
(c) eine Benutzerbetätigung (9); und
(d) eine mit der Benutzerbetätigung (9) gekoppelte Spülvorgangauslösung (10),
**dadurch gekennzeichnet, dass** die Mehrmengenspülsystem-Toilette (1) zudem umfasst:
(e) eine im Wasser (3) des Auffangbeckens (4) angeordnete Schalldetektor-Vorrichtung (11) zum Erfassen von Geräuschen im Wasser (3) des Auffangbeckens (4), welche durch in die Toilette eingebrachte Stoffe verursacht werden; und
(f) eine zentrale Prozessoreinheit (CPU, 12), mit welcher die Benutzerbetätigung (9), die Spülvorgangauslösung (10) und die Schalldetektor-Vorrichtung (11) elektronisch wirkverbunden sind, wobei eine in dieser aktivierte Software die zentrale Prozessoreinheit (CPU, 12) befähigt, von der Schalldetektor-Vorrichtung (11) erzeugte Druckschwankungssignale auszuwerten, um entsprechend dieser Auswertung die Spülvorgangauslösung (10) zum Auslösen einer Spülung zu aktivieren.

2. Mehrmengenspülsystem-Toilette (1) nach Anspruch 1, **dadurch gekennzeichnet, dass** das Auffangbecken (4) als Teil eines Siphons (5) ausgebildet ist.

3. Mehrmengenspülsystem-Toilette (1) nach Anspruch 2, **dadurch gekennzeichnet, dass** der Siphon (5) ein vorderes Wasserbecken (4') und ein hinteres Wasserbecken (4") umfasst.

4. Mehrmengenspülsystem-Toilette (1) nach einem der vorhergehenden Ansprüche, **dadurch gekennzeichnet, dass** sie ein Spülwasserreservoir (7) umfasst, das über die Spülleitung (8) an der Toilettenschüssel (2) angeschlossen ist.

5. Mehrmengenspülsystem-Toilette (1) nach Anspruch 3 oder 4, wenn abhängig von Anspruch 3, **dadurch gekennzeichnet, dass** der Siphon (5) eine das vordere Wasserbecken (4') von dem hinteren Wasserbecken (4") oberflächlich trennende Tauchvorrichtung (13) umfasst, wobei die Schalldetektor-Vorrichtung (11) ausserhalb eines einsehbaren Bereichs (14) im hinteren Wasserbecken (4") angeordnet ist.

6. Mehrmengenspülsystem-Toilette (1) nach Anspruch 5, **dadurch gekennzeichnet, dass** die Tauchvorrichtung (13) als Tauchwand mit einer konstant mit Wasser (3) bedeckten Unterkante (15) ausgebildet ist, wobei die Schalldetektor-Vorrichtung (11) nahe dieser Unterkante (15), vorzugsweise knapp unterhalb dieser Unterkante (15), im hinteren Wasserbecken (4") angeordnet ist.

7. Mehrmengenspülsystem-Toilette (1) nach einem der vorhergehenden Ansprüche, **dadurch gekennzeichnet, dass** die Schalldetektor-Vorrichtung (11) einen Schallsensor (16) umfasst, der in einer Öffnung (17) der Toilettenschüssel (2) und in direktem Kontakt mit dem Wasser (3) des Auffangbeckens (4) angeordnet ist.

8. Mehrmengenspülsystem-Toilette (1) nach einem der Ansprüche 1 bis 6, **dadurch gekennzeichnet, dass** die Schalldetektor-Vorrichtung (11) einen Schallsensor (16) umfasst, der in einem teilweise mit Luft (18) gefüllten Rohr (19), das an eine Öffnung (17) in der Toilettenschüssel (2) anschliesst, platziert und in indirektem Kontakt mit dem Wasser (3) des Auffangbeckens (4) angeordnet ist.

9. Mehrmengenspülsystem-Toilette (1) nach einem der vorhergehenden Ansprüche, **dadurch gekennzeichnet, dass** die zentrale Prozessoreinheit (CPU, 12) an einer elektrischen Stromversorgung angeschlossen ist, die ausgewählt ist aus einer Gruppe, die ein Netz, eine Batterie, einen Akkumulator, einen Kondensator, einen durch das Nachfüllen des Spülwasserreservoirs (7) angetrieben Generator und eine beliebige Kombination dieser Elemente umfasst.

10. Mehrmengenspülsystem-Toilette (1) nach einem der vorhergehenden Ansprüche, **dadurch gekennzeichnet, dass** die Benutzerbetätigung (9) als Anwesenheitssensor mit einem Detektorfeld ausgebildet ist, wobei die in der zentralen Prozessoreinheit (CPU, 12) aktivierte Software jene befähigt, die Spülvorgangauslösung (10) zum Auslösen einer Spülung zu aktivieren, nachdem der Benutzer das Detektorfeld verlassen hat.

11. Mehrmengenspülsystem-Toilette (1) nach einem der Ansprüche 1 bis 9, **dadurch gekennzeichnet, dass** die Benutzerbetätigung (9) als Taster ausgebildet ist, wobei die in der zentralen Prozessoreinheit (CPU, 12) aktivierte Software jene befähigt, die Spülvorgangauslösung (10) zum Auslösen einer Spülung zu aktivieren, sobald der Benutzer den Taster betätigt.

12. Mehrmengenspülsystem-Toilette (1) nach einem der Ansprüche 10 und 11, **dadurch gekennzeichnet, dass** die Benutzerbetätigung (9) als Anwesenheitssensor mit einem Detektorfeld ausgebildet und der Taster nur zum Auslösen einer Nachspülung verwendbar ist.

13. Mehrmengenspülsystem-Toilette (1) nach einem der vorhergehenden Ansprüche, **dadurch gekennzeichnet, dass** die zentrale Prozessoreinheit (CPU, 12) einen Ausgang zum Aktivieren eines Ventilators (20) aufweist.

14. Mehrmengenspülsystem-Toilette (1) gemäss einem der Ansprüche 7, 8 oder 9-13 unter Bezugnahme auf einen der Ansprüche 7 und 8, **dadurch gekennzeichnet, dass** der Schallsensor (16) ein elektrostatischer, elektrodynamischer, elektromagnetischer, piezoelektrischer oder piezoresistiver Schwingungswandler ist.

15. Verfahren zum Entscheiden der Spülwassermenge in einer Mehrmengenspülsystem-Toilette (1), die umfasst:
(a) eine Toilettenschüssel (2) mit einem zumindest teilweise mit Wasser (3) gefüllten Auffangbecken (4), das mit einem Ablaufrohr (6) verbunden oder verbindbar ist;
(b) eine Spülleitung (8), die an der Toilettenschüssel (2) angeschlossen ist;
(c) eine Benutzerbetätigung (9); und
(d) eine mit der Benutzerbetätigung (9) gekoppelte Spülvorgangauslösung (10),
**dadurch gekennzeichnet, dass** Geräusche im Wasser (3) des Auffangbeckens (4), die durch in die Toilette eingebrachte Stoffe verursacht werden, mit einer im Wasser (3) des Auffangbeckens (4) angeordneten Schalldetektor-Vorrichtung (11) erfasst und in Druckschwankungssignale umgewandelt werden, wonach die von der Schalldetektor-Vorrichtung (11) erzeugten Druckschwankungssignale in einer zentralen Prozessoreinheit (CPU, 12) ausgewertet werden, und wobei die mit der zentralen Prozessoreinheit (CPU, 12) wirkverbundene Spülvorgangauslösung (10) durch die ebenfalls mit der zentralen Prozessoreinheit (CPU, 12) wirkverbundene Benutzerbetätigung (9) zum Auslösen einer Spülung aktiviert wird, wodurch eine in dieser aktivierte Software die zentrale Prozessoreinheit (CPU, 12) befähigt, ein entsprechend dieser Auswertung ausgewähltes Spülvolumen freizugeben.

16. Verfahren gemäss Anspruch 15, **dadurch gekennzeichnet, dass** das Spülvolumen von der zentralen Prozessoreinheit (CPU, 12) automatisch ausgewählt wird aus einer Gruppe, die eine grosse, eine mittlere und eine kleine Spülung, vorzugsweise mit einem Volumen von 2 Litern, 4 Litern oder 6 Litern, umfasst.

17. Verfahren gemäss Anspruch 15, **dadurch gekennzeichnet, dass** ein Nachspülen manuell ausgelöst wird, wobei das Nachspülvolumen eine grosse, mittlere oder kleine Spülung, vorzugsweise mit einem Volumen von 2 Litern, 4 Litern oder 6 Litern, beträgt.

## Claims

1. A multi-amount flushing system toilet (1) comprising:
(a) a toilet bowl (2) having a collecting basin (4) which is at least partially filled with water (3) and can be connected to a drain pipe (6);
(b) a flushing line (8), which is connected to the toilet bowl (2);
(c) a user actuator (9); and
(d) a flushing process trigger (10) coupled to the user actuator (9);
**characterized in that** the multi-amount flushing system toilet (1) further comprises:
(e) a sound detector device (11) arranged in the water (3) of the collecting basin (4) for detecting noises in the water (3) of the collecting basin (4) caused by substances introduced into the toilet; and
(f) a central processing unit (CPU, 12) with which the user actuator (9), the flushing process trigger (10) and the sound detector device (11) are electronically operatively connected, wherein a software activated therein enables the central processing unit (CPU, 12) to evaluate pressure fluctuation signals generated by the sound detector device (11) in order to activate the flushing process trigger (10) for triggering a flush.

2. A multi-amount flushing system toilet (1) according to claim 1, **characterized in that** the collecting basin (4) is formed as part of a siphon (5).

3. A multi-amount flushing system toilet (1) according to claim 2, **characterized in that** the siphon (5) comprises a front water basin (4') and a rear water basin (4").

4. A multi-amount flushing system toilet (1) according to one of the preceding claims, **characterized in that** it comprises a flushing water reservoir (7) which is connected to the toilet bowl (2) via the flushing line (8).

5. A multi-amount flushing system toilet (1) according to claim 3 or 4, when dependent on claim 3, **characterized in that** the siphon (5) comprises an immersion device (13) which separates the front water basin (4') from the rear water basin (4") at the surface, wherein the sound detector device (11) is arranged outside a visible region (14) in the rear water basin (4").

6. A multi-amount flushing system toilet (1) according to claim 5, **characterized in that** the immersion device (13) is designed as an immersion wall with a bottom edge (15) constantly covered by water (3), wherein the sound detector device (11) is arranged close to said bottom edge (15), preferably just below said bottom edge (15), in the rear water basin (4").

7. A multi-amount flushing system toilet (1) according to one of the preceding claims, **characterized in that** the sound detector device (11) comprises a sound sensor (16) which is arranged in an opening (17) of the toilet bowl (2) and in direct contact with the water (3) of the collecting basin (4).

8. A multi-amount flushing system toilet (1) according to one of the claims 1 to 6, **characterized in that** the sound-detector device (11) comprises a sound sensor (16) which is positioned in a pipe (19) which is partially filled with air (18) and is adjacent to an opening (17) in the toilet bowl (2), and is arranged in indirect contact with the water (3) of the collecting basin (4).

9. A multi-amount flushing system toilet (1) according to one of the preceding claims, **characterized in that** the central processing unit (CPU, 12) is connected to an electrical power supply, which is selected from a group which comprises a network, a battery, an accumulator, a capacitor, a generator driven by refilling the flushing water reservoir (7), and a random combination of said elements.

10. A multi-amount flushing system toilet (1) according to one of the preceding claims, **characterized in that** the user actuator (9) is formed as a presence sensor with a detector array, wherein the software activated in the central processing unit (CPU, 12) enables it to activate the flushing process trigger (10) for triggering a flush after the user has left the detector field.

11. A multi-amount flushing system toilet (1) according to one of claims 1 to 9, **characterized in that** the user actuator (9) is designed as a pushbutton, wherein the software activated in the central processor unit (CPU, 12) enables it to activate the flushing process trigger (10) for triggering a flush as soon as the user has pressed the pushbutton.

12. A multi-amount flushing system toilet (1) according to one of the claims 10 and 11, **characterized in that** the user actuator (9) is designed as a presence sensor with a detector field and the pushbutton can only be used for triggering a post-flush.

13. A multi-amount flushing system toilet (1) according to one of the preceding claims, **characterized in that** the central processing unit (CPU, 12) has an output for activating a fan (20).

14. A multi-amount flushing system toilet (1) according to one of the claims 7, 8 or 9 to 13 with reference to one of claims 7 and 8, **characterized in that** the sound sensor (16) is an electrostatic, electrodynamic, electromagnetic, piezoelectric or piezoresistive vibration transducer.

15. A method for deciding the amount of flushing water in a multi-amount flushing system toilet (1), comprising:
(a) a toilet bowl (2) having a collecting basin (4) which is at least partially filled with water (3) and which is connected or connectable to a drain pipe (6);
(b) a flushing line (8), which is connected to the toilet bowl (2);
(c) a user actuator (9); and
(d) a flushing process trigger (10) coupled to the user actuator (9);
**characterized in that** noises in the water (3) of the collecting basin (4) caused by substances introduced into the toilet are detected with a sound detector device (11) arranged in the water (3) of the collecting basin (4) and converted into pressure fluctuating signals, whereupon the pressure fluctuating signals generated by the sound detector device (11) are evaluated in a central processing unit (CPU, 12), and wherein the flushing process trigger (10), which is operatively connected to the central processing unit (CPU, 12), is activated for triggering a flush by the user actuator (9), which is also operatively connected to the central processing unit (CPU, 12), by means of which a software activated therein enables the central processing unit (CPU, 12) to release a flushing volume selected according to said evaluation.

16. A method according to claim 15, **characterized in that** the flushing volume is automatically selected by the central processing unit (CPU, 12) from a group comprising a large, medium and small flushing volume, preferably with a volume of 2 litres, 4 litres or 6 litres.

17. A method according to claim 15, **characterized in that** a post-flushing action is triggered manually, wherein the post-flushing volume is a large, medium or small flush, preferably with a volume of 2 litres, 4 litres or 6 litres.

## Revendications

1. Toilettes comportant un système de chasse à quantités multiples (1) comprenant :
(a) une cuvette (2) avec un bassin collecteur (4) rempli au moins partiellement d'eau (3) pouvant être raccordé à un tuyau d'écoulement (6) ;
(b) une conduite de chasse (8) raccordée à la cuvette (2) ;
(c) un dispositif d'actionnement par l'utilisateur (9) ;
(d) un dispositif de déclenchement de chasse (10) couplé au dispositif d'actionnement par l'utilisateur (9),
**caractérisées en ce que** les toilettes avec système de chasse à quantités multiples (1) comprennent en outre :
(e) un dispositif de détection sonore (11) agencé dans l'eau (3) du bassin collecteur (4) pour détecter des bruits dans l'eau (3) du bassin collecteur (4) qui sont provoqués par le rejet de matières dans les toilettes ; et
(f) une unité processeur centrale (CPU, 12) avec laquelle le dispositif d'actionnement par l'utilisateur (9), le dispositif de déclenchement de chasse (10) et le dispositif de détection sonore (11) sont en liaison active électroniquement, un logiciel activé dans l'unité processeur centrale (CPU, 12) permettant à cette dernière d'évaluer des signaux de variation de pression produits par le dispositif de détection sonore (11) afin d'actionner le dispositif de déclenchement de chasse (10) pour le déclenchement de la chasse en fonction de cette évaluation.

2. Toilettes avec système de chasse à quantités multiples (1) selon la revendication 1, **caractérisées en ce que** le bassin collecteur (4) est réalisé comme une partie d'un siphon (5).

3. Toilettes avec système de chasse à quantités multiples (1) selon la revendication 2, **caractérisées en ce que** le siphon (5) comprend un bassin avant (4') et un bassin arrière (4").

4. Toilettes avec système de chasse à quantités multiples (1) selon l'une des revendications précédentes, **caractérisées en ce qu'**elles comprennent un réservoir d'eau de chasse (7) qui est raccordé à la cuvette (2) par le biais de la conduite de chasse (8).

5. Toilettes avec système de chasse à quantités multiples (1) selon la revendication 3 ou 4, si elle dépend de la revendication 3, **caractérisées en ce que** le siphon (5) comprend un dispositif plongeur (13) qui sépare en surface le bassin avant (4') du bassin arrière (4"), le dispositif de détection sonore (11) étant agencé dans le bassin arrière (4") en dehors d'une zone visible (14).

6. Toilettes avec système de chasse à quantités multiples (1) selon la revendication 5, **caractérisées en ce que** le dispositif plongeur (13) est réalisé sous la forme d'une paroi plongeuse avec un bord inférieur (15) recouvert constamment d'eau (3), le dispositif de détection sonore (11) étant agencé dans le bassin arrière (4") à proximité de ce bord inférieur (15), de préférence juste en-dessous de ce bord inférieur (15).

7. Toilettes avec système de chasse à quantités multiples (1) selon l'une des revendications précédentes, **caractérisées en ce que** le dispositif de détection sonore (11) comprend un détecteur sonore (16) qui est agencé dans une ouverture (17) de la cuvette (2) et en contact direct de l'eau (3) du bassin collecteur (4).

8. Toilettes avec système de chasse à quantités multiples (1) selon l'une des revendications 1 à 6, **caractérisées en ce que** le dispositif de détection sonore (11) comprend un détecteur sonore (16) qui est positionné dans un tuyau (19) partiellement rempli d'air (18), qui vient se raccorder à une ouverture (17) dans la cuvette (2), et qui est agencé en contact indirect avec l'eau (3) du bassin collecteur (4).

9. Toilettes avec système de chasse à quantités multiples (1) selon l'une des revendications précédentes, **caractérisées en ce que** l'unité processeur centrale (CPU, 12) est raccordée à une alimentation électrique qui est choisie à partir d'un groupe comprenant un réseau, une batterie, un accumulateur, un condensateur, un générateur actionné par le remplissage du réservoir d'eau de chasse (7) ou une combinaison quelconque de ces éléments.

10. Toilettes avec système de chasse à quantités multiples (1) selon l'une des revendications précédentes, **caractérisées en ce que** le dispositif d'actionnement par l'utilisateur (9) est réalisé sous la forme d'un détecteur de présence avec un champ de détection, le logiciel activé dans l'unité processeur centrale (CPU, 12) permettant à cette dernière de déclencher le dispositif de déclenchement de chasse (10) pour déclencher la chasse une fois que l'utilisateur a quitté le champ de détection.

11. Toilettes avec système de chasse à quantités multiples (1) selon l'une des revendications 1 à 9, **caractérisées en ce que** le dispositif d'actionnement par l'utilisateur (9) est réalisé sous la forme d'un bouton-poussoir, le logiciel activé dans l'unité processeur centrale (CPU, 12) permettant à cette dernière de déclencher le dispositif de déclenchement de chasse (10) afin de déclencher la chasse dès que l'utilisateur actionne le bouton-poussoir.

12. Toilettes avec système de chasse à quantités multiples (1) selon l'une des revendications 10 et 11, **caractérisées en ce que** le dispositif d'actionnement par l'utilisateur (9) est réalisé sous la forme d'un détecteur de présence avec un champ de détection et **en ce que** le bouton-poussoir peut être utilisé uniquement pour déclencher une chasse secondaire.

13. Toilettes avec système de chasse à quantités multiples (1) selon l'une des revendications précédentes, **caractérisées en ce que** l'unité processeur centrale (CPU, 12) présente une sortie pour activer un ventilateur (20).

14. Toilettes avec système de chasse à quantités multiples (1) selon l'une des revendications 7, 8 ou 9 à 13, en référence à l'une des revendications 7 et 8, **caractérisées en ce que** le détecteur sonore (16) est un transducteur de vibrations électrostatique, électrodynamique, électromagnétique, piézoélectrique ou piézorésistif.

15. Procédé de décision de la quantité d'eau de chasse dans des toilettes avec système de chasse à quantités multiples (1) comprenant :
(a) une cuvette (2) avec un bassin collecteur (4) rempli au moins partiellement d'eau (3) raccordé ou pouvant être raccordé à un tuyau d'écoulement (6) ;
(b) une conduite de chasse (8) raccordée à la cuvette (2) ;
(c) un dispositif d'actionnement par l'utilisateur (9) ; et
(d) un dispositif de déclenchement de chasse (10) couplé au dispositif d'actionnement par l'utilisateur (9),
**caractérisé en ce que** des bruits dans l'eau (3) du bassin collecteur (4) provoqués par le rejet des matières dans les toilettes sont détectés par un dispositif de détection sonore (11) agencé dans l'eau (3) du bassin collecteur (4) et sont transformés en signaux de variation de pression, après quoi les signaux de variation de pression produits par le dispositif de détection sonore (11) sont évalués dans une unité processeur centrale (CPU, 12), le dispositif de déclenchement de chasse (10) en liaison active avec l'unité processeur centrale (CPU, 12) étant activé pour déclencher une chasse par le dispositif d'actionnement par l'utilisateur (9) aussi en liaison active avec l'unité processeur centrale (CPU, 12), par quoi un logiciel activé dans l'unité processeur centrale (CPU, 12) permettant à cette dernière de libérer un volume de chasse sélectionné en fonction de cette évaluation.

16. Procédé selon la revendication 15, **caractérisé en ce que** le volume de chasse est sélectionné automatiquement par l'unité processeur centrale (CPU, 12) à partir d'un groupe comprenant une grosse chasse, une chasse moyenne et une petite chasse, de préférence avec un volume de 2 litres, 4 litres ou 6 litres.

17. Procédé selon la revendication 15, **caractérisé en ce qu'**une chasse secondaire est déclenchée manuellement, le volume de la chasse secondaire comprenant une grosse chasse, une chasse moyenne ou une petite chasse, de préférence avec un volume de 2 litres, 4 litres ou 6 litres.
